# EUROPÄISCHE PATENTSCHRIFT

(11) **EP 2 726 655 B1**
(45) Veröffentlichungstag und Bekanntmachung des Hinweises auf die Patenterteilung: **29.05.2019**
(21) Anmeldenummer: 12735433.0
(22) Anmeldetag: 29.06.2012
(51) Int. Cl.: D01H 7/92, D01H 4/48, D01H 15/00

(54) **VORSPINNMASCHINE ZUR HERSTELLUNG EINES VORGARNS SOWIE VERFAHREN ZUM ANSPINNEN EINES FASERVERBANDS**
PREPARATORY SPINNING MACHINE FOR PRODUCING A ROVING AND METHOD FOR PIECING A FIBRE SLIVER
BANC À BROCHES DESTINÉ À FABRIQUER UNE MÈCHE ET PROCÉDÉ PERMETTANT DE COMMENCER À FILER UN ASSEMBLAGE DE FIBRES

(30) Priorität: 01.07.2011 CH 11082011
(43) Veröffentlichungstag der Anmeldung: 07.05.2014
(73) Patentinhaber: Maschinenfabrik Rieter AG, 8406 Winterthur (CH)
(72) Erfinder: GRIESSHAMMER, Christian, CH-8404 Winterthur (CH); HASKA, Petr, 560 02 Ceska Trebova (CZ)
(86) Internationale Anmeldenummer: PCT/CH2012/000145
(87) Internationale Veröffentlichungsnummer: WO 2013/003962

(56) Entgegenhaltungen:
- DE-A1-102007 006 674
- JP-U- H0 353 569

## Beschreibung

### Technisches Gebiet

Die vorliegende Erfindung betrifft eine Vorspinnmaschine zur Herstellung eines Vorgarns aus einem Faserverband, wobei die Vorspinnmaschine zumindest eine Spinnstelle umfasst, die eine Wirbelkammer mit einer Einlauföffnung für den Faserverband und ein sich zumindest teilweise in die Wirbelkammer erstreckendes Vorgarnbildungselement in Form einer eine Einlassmündung aufweisenden Spindel aufweist, wobei der Wirbelkammer Spinndüsen zugeordnet sind, über die Luft in die Wirbelkammer leitbar ist, um dem Faserverband nach einem Anspinnvorgang im Bereich der Einlassmündung eine Schutzdrehung zu erteilen, und wobei die Spindel einen Abzugskanal aufweist, über den das mit der Schutzdrehung versehene Vorgarn aus der Wirbelkammer abziehbar ist. Darüber hinaus wird ein Verfahren zum Anspinnen eines Faserverbands an einer der Herstellung eines Vorgarns dienenden Vorspinnmaschine beschrieben.

### Stand der Technik

Vorgarn wird mit Hilfe von Vorspinnmaschinen aus meist mit Hilfe von Strecken vorbehandelten (z. B. dublierten) Faserbändern hergestellt und dient als Vorlage für den anschließenden Spinnprozess, bei dem die einzelnen Fasern des Vorgarns, beispielsweise mit Hilfe einer Ringspinnmaschine, zu einem Fasergarn versponnen werden. Um dem Vorgarn eine gewisse Festigkeit zu verleihen, hat es sich bewährt, den vorgelegten Faserverband während der Herstellung des Vorgarns mit Hilfe eines Streckwerks, das meist Teil der Vorspinnmaschine ist, zu verstrecken und anschließend mit einer Schutzdrehung zu versehen. Die genannte Festigkeit ist wichtig, um ein Reißen des Vorgarns beim Aufwickeln auf eine Spule bzw. während der Zufuhr zur nachgeschalteten Spinnmaschine zu verhindern. Die erteilte Schutzdrehung darf jedoch nur so stark sein, dass ein Zusammenhalt der einzelnen Fasern während der einzelnen Auf- bzw. Abspulvorgänge sowie entsprechender Transportvorgänge zwischen den jeweiligen Maschinentypen gewährleistet ist. Hingegen muss auch trotz der Schutzdrehung sichergestellt werden, dass das Vorgarn in einer Spinnmaschine weiterverarbeitet werden kann - das Vorgarn muss also weiterhin verzugsfähig sein.

Um ein entsprechendes Vorgarn herzustellen, kommen vorrangig so genannte Flyer zum Einsatz, deren Liefergeschwindigkeit jedoch aufgrund auftretender Fliehkräfte beschränkt ist. Es gab daher bereits vielfältige Vorschläge, den Flyer zu umgehen oder durch einen alternativen Maschinentypus zu ersetzen (siehe beispielsweise EP 0 375 242 A2, DE 32 37 989 C2).

Unter anderem wurde in diesem Zusammenhang auch bereits vorgeschlagen, Vorgarn mit Hilfe von Luftspinnmaschinen herzustellen, bei dem die Schutzdrehung mit Hilfe von Luftströmungen erzeugt wird. Das Grundprinzip besteht dabei darin, einen Faserverband durch eine Wirbelkammer zu führen, in der ein Luftwirbel erzeugt wird. Dieser bewirkt schließlich, dass ein Teil der äußeren Fasern als so genannte Umwindefasern um den zentral verlaufenden Faserstrang geschlungen wird, der wiederum aus im Wesentlichen parallel zueinander verlaufenden Kernfasern besteht.

Wie auch beim Spinnen von Garn ist es jedoch auch bei der Herstellung von Vorgarn regelmäßig notwendig, den der Vorspinnmaschine zugeführten Faserverband anzuspinnen, bevor der eigentliche Spinnvorgang gestartet werden kann. Ein entsprechendes Anspinnen kann beispielsweise beim Anschalten der Spinnmaschine oder nach einem Riss des Vorgarns oder des Faserverbands erforderlich sein.

Bei Spinnmaschinen ist es hierbei Stand der Technik, das von einer Spule abgewickelte Garnende entgegen der eigentlichen Spinnrichtung durch die Spinnstelle zu führen und mit dem vom Streckwerk gelieferten Faserverband zu verbinden. Nach Passieren der Verbindungsstelle wird in der Spinnstelle schließlich das gewünschte Garn produziert.

DE102007006674 und JPH0353569U offenbaren Luftspinnvorrichtungen zur Herstellung eines Fadens.

Durch die oben genannten Eigenschaften des produzierten Vorgarns, insbesondere dessen gewünschte Verzugsfähigkeit, ist ein gezieltes Rückführen des Vorgarns in bzw. durch die Spinnstelle jedoch nur schwer möglich.

### Darstellung der Erfindung

Aufgabe der vorliegenden Erfindung ist es daher, eine Luft-Vorspinnmaschine sowie ein Verfahren zu schaffen, die ein schnelles und zuverlässiges Anspinnen eines Faserverbands ermöglichen.

Die Aufgabe wird gelöst durch eine Vorspinnmaschine sowie ein Verfahren mit den Merkmalen der unabhängigen Patentansprüche.

Erfindungsgemäß zeichnet sich nun die Vorspinnmaschine dadurch aus, dass der Wirbelkammer, in der die eigentliche Vorgarnherstellung erfolgt, zusätzlich zu den Spinndüsen Anspinndüsen zugeordnet sind. Die Anspinndüsen weisen zudem jeweils eine Strömungsrichtung auf, welche in Richtung der Einlassmündung der Spindel ausgerichtet ist. Die Anspinndüsen sind somit derart ausgerichtet, dass mit ihnen während des Anspinnvorgangs eine sich über die Einlassmündung in den Abzugskanal erstreckende Luftströmung erzeugbar ist. Diese Luftströmung bewirkt einen Sog im Bereich der Einlauföffnung der Wirbelkammer. Wird nun, beispielsweise mit Hilfe eines der Spinnstelle vorgeschalteten Streckwerks, der anzuspinnende Faserverband in die Wirbelkammer bzw. in den Bereich deren Einlauföffnung geliefert, so wird dieser durch den genannten Sog in Richtung der Einlassmündung gesaugt und gelangt schließlich - unterstützt durch die sich in den Abzugskanal erstreckende Luftströmung - ebenfalls in den Abzugskanal. Im Ergebnis erfolgt somit ein Einführen des Faserverbands in die Spindel in Spinnrichtung, während es bei der aus dem Stand der Technik bekannten Garnherstellung üblich ist, das Garn entgegen der Spinnrichtung in die Spinnstelle einzuführen. Um nun ein Abziehen des während des Anpinnvorgangs durch den Abzugskanal geförderten Faserverbands zu ermöglichen, ist es zusätzlich nötig, diesem eine gewisse Festigkeit zu verleihen. Es ist daher von Vorteil, wenn die durch die Anspinndüsen erzeugte Luftströmung nicht nur eine Bewegung des Faserverbands in bzw. durch den Abzugskanal bewirkt. Vielmehr sollten die Anspinndüsen derart ausgerichtet sein, dass dem Faserverband zusätzlich auch eine Schutzdrehung erteilt werden kann. Hierdurch wird dessen Festigkeit signifikant erhöht, so dass der Faserverband nach Passieren der Spindel von entsprechenden Handhabungsvorrichtungen ergriffen und dem weiteren Prozess zugeführt werden kann. Sobald der mit der Schutzdrehung versehene Faserverband die Spindel verlassen hat, ist schließlich ein Start des "normalen" Spinnprozesses möglich, bei dem die Luftzufuhr der Anspinndüsen unterbrochen und die Spinndüsen mit Luft beaufschlagt werden. Im Ergebnis wird somit eine Vorspinnmaschine vorgeschlagen, mit deren Hilfe der Endabschnitt eines entsprechend zugeführten Faserverbands in der späteren Spinnrichtung angesponnen werden kann. Ein aufwendiges Führen des bereits erzeugten Vorgarns entgegen die Spinnrichtung und damit auch durch den Abzugskanal ist somit nicht notwendig.

Erfindungsgemäss sind die Anspinndüsen derart ausgerichtet, dass von den Anspinndüsen erzeugte Einzelluftströme in einer Draufsicht auf die Einlassmündung tangential in den Abzugskanal eintreten. Hierdurch treffen die Luftströme auch mit einer tangentialen Bewegungskomponente auf den in die Einlassmündung der Spindel eintretenden Faserverband und bewirken hierbei die gewünschte Schutzdrehung. Da durch die Luftströmung jedoch auch der beschriebene Sog und die lineare Bewegung des Faserverbands in bzw. durch den Abzugskanal bewirkt werden soll, muss der Luftstrom auch hierbei eine Richtungskomponente aufweisen, die sich in die Einlassmündung erstreckt. Im Ergebnis sollten die Anspinndüsen eine Luftströmung erzeugen, die aus Richtung der Einlauföffnung der Wirbelkammer mit einer tangentialen Komponente auf die Innenwandung des Abzugskanals trifft und sich schließlich mit einer Drehbewegung in Richtung des Ausgangs des Abzugskanals fortpflanzt.

Des Weiteren ist es vorteilhaft, wenn die Anspinndüsen in axialer Richtung des Abzugskanals gesehen zwischen der Einlauföffnung der Wirbelkammer und der Einlassmündung der Spindel angeordnet sind. Dies erlaubt eine Ausrichtung der Anspinndüsen entsprechend der Erfindung, ohne dass hierfür signifikante Modifikationen der restlichen Spinnstelle erforderlich wären. In dem genannten Bereich sind vorzugsweise auch die Spinndüsen angeordnet, wobei diese in der Regel derart ausgerichtet sind, dass die erzeugte Luftströmung hauptsächlich auf die Außenfläche der Spindel trifft, um die gewünschte Schutzdrehung zu erzeugen. Die Anspinndüsen können ferner (wiederum in axialer Richtung des Abzugskanals gesehen) zwischen den Spinndüsen und der Einlassmündung der Spindel angeordnet sein. Denkbar ist es jedoch ebenso, dass sich die Spinndüsen zwischen der Einlauföffnung der Wirbelkammer und den Anspinndüsen befinden.

Ebenso ist es vorteilhaft, wenn die Anspinndüsen derart ausgerichtet sind, dass die Schutzdrehung innerhalb des Abzugskanals erteilbar ist. Die Drehung der Luftströmung ist hierbei besonders stabil und gleichmäßig, da der Abzugskanal während der Erteilung der Schutzdrehung als Führung des Faserverbands dient.

Alternativ oder zusätzlich kann es ebenso von Vorteil sein, wenn die Anspinndüsen derart ausgerichtet sind, dass die Schutzdrehung bereits im Bereich der Einlassmündung erteilbar ist. Die Schutzdrehungserteilung erfolgt hierbei in einem möglichst frühen Stadium, so dass eine besonders hohe Zugfestigkeit erreicht werden kann. Die Gefahr, dass der Faserverband beim Abziehen aus dem Abzugskanal reißt, wird hierdurch verringert. Ob die Schutzdrehung vorrangig im Bereich der Einlassmündung oder im Inneren des Abzugskanals erteilt wird, kann schließlich durch die Ausrichtung und Platzierung der Anspinndüsen beeinflusst werden.

Des Weiteren ist es vorteilhaft, wenn die Anspinndüsen zumindest teilweise in einem die Wirbelkammer umgebenden Wandabschnitt angeordnet sind. Die Anspinndüsen können in diesem Fall sicher befestigt und präzise auf die Einlassmündung der Spindel ausgerichtet werden. Die Anspinndüsen können hierbei in die Wandung gebohrt oder auch auf andere Weise mit dieser, insbesondere lösbar in Form von Einsätzen, verbunden sein. Die Anzahl der Anspinndüsen ist im Übrigen frei wählbar, wobei es sich als vorteilhaft erwiesen hat, die Anspinndüsen gleichmäßig um die Einlassmündung zu verteilen.

Ebenso ist es vorteilhaft, wenn der Wirbelkammer ein Faserführungselement mit einem Faserführungskanal vorgeschaltet ist, der in die Einlauföffnung der Wirbelkammer mündet, und dass die Anspinndüsen zumindest teilweise in dem Faserführungselement angeordnet sind. Dies erlaubt einen einfachen Austausch der Anspinndüsen durch den Austausch des Faserführungselementes. Zudem sind Faserführungselemente, die den Faserverband in der Regel zwischen einem Streckwerk und der Einlauföffnung der Wirbelkammer führen, meist auf das zu verspinnende Fasermaterial angepasst. Sind nun die Anspinndüsen innerhalb dieses Faserführungselements angeordnet, so können auch diese hinsichtlich Anordnung, Anzahl und Ausrichtung auf das entsprechende Fasermaterial angepasst sein. Durch das Wechseln des Faserführungselements ist die Vorspinnmaschine somit nicht nur geeignet, das entsprechende Fasermaterial zu einem Vorgarn zu verspinnen. Vielmehr ist in diesem Fall durch die richtige Wahl des Faserführungselements auch gleichzeitig sichergestellt, dass auch die Anspinndüsen auf das zu verspinnende Fasermaterial ausgelegt sind, so dass ein problemloses Anpinnen desselben in Richtung der späteren Spinnrichtung erfolgen kann.

Erfindungsgemäss sind die Anspinndüsen unabhängig von den Spinndüsen mit Luft beaufschlagbar, um eine individuell anpassbare Luftströmung zu realisieren. Im Ergebnis ist es schließlich möglich, während des Anspinnvorgangs ausschließlich die Anspinndüsen und während des anschließenden Spinnvorgangs ausschließlich die Spinndüsen zu betreiben, d. h. mit Luft zu beaufschlagen. Alternativ ist es schließlich ebenso denkbar, dass auch während des Anspinnvorgangs ein gewisser Luftstrom durch die Spinndüsen erzeugt wird. Ebenso besteht die Möglichkeit, den Spinnvorgang durch eine zusätzlich durch die Anspinndüsen generierte Luftströmung zu unterstützen.

Ebenso bringt es Vorteile mit sich, wenn die Vorspinnmaschine eine Steuer- und/oder Regelungseinheit aufweist, die ausgebildet ist, während des Anspinnvorgangs ausschließlich die Anspinndüsen und während eines auf den Anspinnvorgang folgenden Spinnvorgangs ausschließlich die Spinndüsen mit Luft zu beaufschlagen. Beide Anordnungen können somit gezielt auf ihre jeweilige Aufgabe ausgelegt werden, ohne dass ein gegenseitiges Wechselspiel der einzelnen Luftströmungen berücksichtigt werden müsste. Das An- und Abschalten der jeweiligen Düsen kann beispielsweise mittels entsprechender Ventile erfolgen. Denkbar ist jedoch ebenso, die Düsen über eine Strömungsweiche mit nur einer Luftversorgung zu verbinden, so dass je nach Stellung der Weiche entweder die Anspinndüsen oder alternativ die Spinndüsen mit Luft beaufschlagbar sind. Die jeweilige Beaufschlagung mit Luft kann zudem manuell oder aber auch automatisch, beispielsweise auf Grundlage gemessener Qualitätsmerkmale des produzierten Vorgarns, erfolgen.

Besondere Vorteile bringt es mit sich, wenn die Einlassmündung der Spindel einen Innendurchmesser aufweist, dessen Betrag zwischen 4 mm und 12 mm, vorzugsweise zwischen 6 mm und 8 mm, liegt. Bei Einhaltung der genannten Durchmessergrenzen entsteht während des Vorgarn-Spinnprozesses eine besonders vorteilhafte Luftströmung im Bereich der Einlassmündung der Spindel, die bewirkt, dass lediglich ein Teil der äußeren Faserenden erfasst und mit der gewünschten Festigkeit um den eigentlichen Faserkern geschlungen wird. Liegt der Durchmesser hingegen unterhalb von 4 mm, so gelangt man allmählich in den Bereich, der vom herkömmlichen Luftspinnen bekannt ist und der in einem relativ festen Garn resultiert, das aufgrund der fehlenden Verzugsfähigkeit nicht als Vorgarn geeignet ist.

Das erfindungsgemäße Verfahren zeichnet sich schließlich dadurch aus, dass zum Anspinnen eines Faserverbands eine Vorspinnmaschine gemäß vorangegangener Beschreibung zum Einsatz kommt, wobei der Faserverband während des Anspinnvorgangs mit Hilfe der durch die Anspinndüsen erzeugten Luftströmung in einer linearen Bewegung in den Abzugskanal bewegt wird, und wobei dem Faserverband mit Hilfe der Luftströmung zusätzlich zur linearen Bewegung eine Schutzdrehung erteilt wird. Das erfindungsgemäß Verfahren erlaubt somit ein "Vorwärts-Anspinnen", d. h. einen Anspinnvorgang, bei dem der Faserverband während des Anspinnens in Richtung der späteren Spinnrichtung (von der Einlauföffnung der Wirbelkammer über die Wirbelkammer in den Abzugskanal der Spindel) in die Wirbelkammer eingeführt und durch die Luftströmung in die Einlassmündung der Spindel geführt wird. Da sich die Luftströmung über die Einlassmündung in den Abzugskanal erstreckt und die Wirbelkammer somit auf demselben Weg verlässt wie auch der Faserverband, erfolgt durch Einwirken der Luftströmung neben der Erteilung der Schutzdrehung auch ein Transport des Faserverbands durch den Abzugskanal. Im Ergebnis wird ein schnelles und zudem auch zuverlässiges Anspinnen möglich, ohne dass hierfür die Spinnkammer geöffnet oder ein bereits produziertes Vorgarn entgegen der eigentlichen Spinnrichtung in bzw. durch die Wirbelkammer geführt werden müsste.

Hierbei ist es von Vorteil, wenn während des Anspinnvorgangs ausschließlich die Anspinndüsen mit Luft beaufschlagt werden, um einen für das Anspinnen vorgesehenen Endabschnitt des Faserverbands über die Einlassmündung in den Abzugskanal der Spindel zu fördern und mit einer Schutzdrehung zu versehen, dass der die Schutzdrehung aufweisende Endabschnitt nach Passieren des Abzugskanals von einer Handhabungsvorrichtung übernommen werden kann, und dass zur Herstellung des Vorgarns nach Beendigung des Anspinnvorgangs ausschließlich die Spinndüsen mit Luft beaufschlagt werden. Die jeweiligen Düsen können auf dieses Weise optimal auf ihre jeweilige Aufgabe (Anspinnen eines Faserverbands gegenüber Herstellen eines Vorgarns) ausgerichtet werden. Eine gegenseitige Beeinflussung der jeweiligen Luftströmungen findet hingegen nicht statt.

Auch ist es äußert vorteilhaft, wenn der die Drehung aufweisende Endabschnitt nach Passieren des Abzugskanals mit Hilfe einer Aufwindevorrichtung auf eine Spule gewickelt wird. In diesem Stadium sind schließlich ein Abschalten der Vorspinndüsenanordnung und ein Einschalten der Spinndüsenanordnung sinnvoll, um wieder in den Vorgarn-Spinnprozess überzugehen.

### Kurze Beschreibung der Figuren

Weitere Vorteile der Erfindung sind in den nachfolgenden Ausführungsbeispielen beschrieben. Es zeigen:
- **Fig. 1**: eine schematische Ansicht einer Vorspinnmaschine;
- **Fig. 2**: eine Schnittdarstellung einer Spinnstelle einer Vorspinnmaschine;
- **Fig. 3**: eine vergrößerte Darstellung des mit einem gestrichelt dargestellten Kreis begrenzten Bereichs "W" in Fig. 2, zusätzlich jedoch mit erfindungsgemäßen Anspinndüsen;
- **Fig. 4**: die Darstellung gemäß Fig. 3, jedoch mit davon abweichender Positionierung der erfindungsgemäßen Anspinndüsen; und
- **Fig. 5**: eine Schnittdarstellung einer erfindungsgemäßen Spinnstelle als Draufsicht auf die Einlassmündung der Spindel.

Die Fig. 1 zeigt eine schematische Ansicht eines Ausschnitts einer Vorspinnmaschine. Die Vorspinnmaschine kann bei Bedarf ein Streckwerk 15 umfassen, welches mit einem Faserverband 2, beispielsweise in Form eines doublierten Streckenbands, beliefert wird. Ferner umfasst die gezeigte Vorspinnmaschine prinzipiell eine von dem Streckwerk 15 beabstandete Spinnstelle 3 mit einer innenliegenden Wirbelkammer 4, in welcher der Faserverband 2 bzw. mindestens ein Teil der Fasern des Faserverbands 2 mit einer Schutzdrehung versehen wird (die genaue Wirkungsweise der Spinnstelle 3 wird im Folgenden noch näher beschrieben werden).

Ferner kann die Vorspinnmaschine ein Abzugswalzenpaar 17 sowie eine dem Abzugswalzenpaar 17 nachgeschaltete Aufwindevorrichtung 16 (ebenfalls schematisch dargestellt) mit einer Spule 14 zum Aufwinden des die Spinnstelle 3 verlassenden und die gewünschte Schutzdrehung aufweisenden Vorgarns 1 umfassen. Die erfindungsgemäße Vorrichtung muss nicht zwangsweise ein Streckwerk 15 aufweisen, wie dies in Figur 1 dargestellt ist. Auch ist das Abzugswalzenpaar 17 nicht zwingend notwendig.

Die Spinnvorrichtung arbeitet nach einem Luftspinnverfahren. Zur Bildung des Vorgarns 1 wird der Faserverband 2 nun durch einen eine entsprechende Einlassöffnung 7 aufweisenden Faserführungskanal 13 eines Faserführungselements 12 und von dort über eine Einlauföffnung 5 in die Wirbelkammer 4 der Spinnstelle 3 geführt (siehe auch Figur 2). Dort erhält es eine Schutzdrehung, d. h. mindestens ein Teil der Fasern des Faserverbands 2 wird von einer Luftströmung, die durch entsprechend in einem die Wirbelkammer 4 begrenzenden Wandabschnitt 11 angeordnete Spinndüsen 19 erzeugt wird, erfasst. Ein Teil der Fasern wird hierbei aus dem Faserverband 2 zumindest ein Stück weit herausgezogen und um die Spitze einer in die Wirbelkammer 4 ragenden Spindel 6 gewunden. Dadurch, dass der Faserverband 2 durch eine Einlassmündung 10 der Spindel 6 über einen innerhalb der Spindel 6 angeordneten Abzugskanal 9 aus der Wirbelkammer 4 abgezogen wird, werden schließlich auch die freien Faserenden 18 (siehe Fig. 1) in Richtung der Einlassmündung 10 gezogen und schlingen sich dabei als Umwindefasern um die zentral verlaufenden Kernfasern - resultierend in einem die gewünschte Schutzdrehung aufweisenden Vorgarn 1.

Im Hinblick auf die Spinndüsen 19 sei an dieser Stelle rein vorsorglich erwähnt, dass diese in der Regel so ausgerichtet sein sollten, dass die austretenden Luftstrahlen gleichgerichtet sind, um gemeinsam eine gleichgerichtete Luftströmung mit einem Drehsinn zu erzeugen. Vorzugsweise sind die einzelnen Spinndüsen 19 hierbei rotationssymmetrisch zueinander angeordnet.

Bevorzugt weist die erfindungsgemäße Spinnstelle 3 zudem ein beispielsweise in das Faserführungselement 12 eingesetztes Drallstauelement auf. Dieses kann als Faserabgabekante, als Pin oder in einer anderen aus dem Stand der Technik bekannten Ausführung ausgebildet sein und verhindert, dass sich eine Drehung im Faserverband 2 entgegen der Lieferrichtung des Faserverbands 2 und damit in Richtung der Eingangsöffnung 14 des Faserführungselements 12 fortpflanzt.

Nach dem Hochfahren der Spinnanlage, nach einem Riss des produzierten Vorgarns 1 oder nach einem kontrollierten Abfahren der Spinnanlage muss der meist von einem Streckwerk 15 gelieferte Faserverband 2 angesponnen werden. Im Stand der Technik betreffend die Garnherstellung mittels Luftspinnmaschinen ist es hierbei üblich, den Endabschnitt eines bereits gesponnenen Garns durch den Abzugskanal 9 entgegen der eigentlichen Spinnrichtung in die Wirbelkammer 4 zu führen. Ebenso ist es denkbar, das Garn so weit zurück zu transportieren, dass das Garnende im Bereich zwischen Streckwerk 15 und Faserführungselement 12 oder zwischen einzelnen Walzen des Streckwerks 15 positioniert ist. Dort wird es schließlich mit dem Faserverband 2 verbunden und mit diesem wieder in die Wirbelkammer 4 geführt.

Ein derartiges Zurückführen erweist sich im Fall von Vorgarn 1 jedoch als recht schwierig, da dieses eine gewisse Verzugsfähigkeit und damit eine geringe Druckfestigkeit in Richtung seiner Längsachse aufweist.

Der Kern der vorliegenden Erfindung lässt sich nun den Fig. 3 bis 5 entnehmen. Während die Fig. 3 und 4 zwei alternative Ausführungen einer erfindungsgemäßen Spinnstelle 3 zeigen, die sich lediglich in der Positionierung der im Folgenden beschriebenen Anspinndüsen 8 unterscheiden, zeigt Fig. 5 eine schematische Schnittdarstellung einer erfindungsgemäßen Spinnstelle 3 als Draufsicht auf die Einlassmündung 10 der mittig angeordneten Spindel 6.

Wie aus der Zusammenschau der einzelnen Figuren ersichtlich, weist die erfindungsgemäße Vorspinnmaschine zusätzlich zu den im Zusammenhang mit den Fig. 1 und 2 beschriebenen Spinndüsen 19 zwei erfindungsgemäße Anspinndüsen 8 auf.

Der Zweck sowie die Wirkungsweise dieser Anspinndüsen 8 (die im Übrigen auch als Strömungsspalte oder sonstige eine entsprechende Luftströmung erzeugende Elemente ausgebildet sein können) ist nun die folgende:
Sobald ein entsprechender Anspinnvorgang ansteht, werden die Anspinndüsen 8 mit Druckluft beaufschlagt, wobei die für den Spinnprozess zuständigen Spinndüsen 19 stillgesetzt sind bzw. werden (d. h. deren Luftzufuhr wird unterbrochen). Da die Anspinndüsen 8 bzw. deren Längsachsen nun in Richtung der Einlassmündung 10 der Spindel 6 ausgerichtet sind, entsteht eine Luftströmung, die sich über die Einlassmündung 10 in den Abzugskanal 9 der Spindel 6 erstreckt. Im Bereich der Einlassöffnung 7 des Faserführungselements 12 entsteht daher ein Sog. Wird nun, beispielsweise von einem vorgeschalteten Streckwerk 15, ein Faserverband 2 in den Faserführungskanal 13 gefördert, so wird dieser durch den genannten Sog in die Wirbelkammer 4 gesaugt. In Abhängigkeit der Druckbedingungen kann es hierbei sogar bereits ausreichen, den Faserverband 2 durch das Streckwerk 15 lediglich bis in den Bereich der Einlassöffnung 7 des Faserführungselements 12 zu transportieren, da sich der Unterdruck bis in diesen Bereich "fortpflanzt". In jedem Fall bewirkt die Ausrichtung der Anspinndüsen 8, dass der Faserverband 2 in Richtung der Einlassmündung 10 der Spindel 6 gesaugt wird.

Sobald der Endabschnitt des eingeführten bzw. in die Wirbelkammer 4 eingesaugten Faserverbands 2 die Einlassmündung 10 der Spindel 6 passiert hat, bewirkt die sich in den Abzugskanal 9 erstreckende Luftströmung ein Weiterbewegen des Faserverbands 2 durch den Abzugskanal 9 bis hin zu einer nicht gezeigten Abzugsöffnung.

Nach dem Austritt des auf diese Weise transportierten Faserverbands 2 ist es nun wünschenswert, diesen mit Hilfe einer Handhabungseinrichtung, beispielsweise einem Greifelement eines Serviceroboters, greifen und an eine weitere Maschinenkomponente, z. B. die Spule 14 einer Aufwindevorrichtung 16, weitergeben zu können.

Um dem Faserverband 2 die dafür nötige Festigkeit zu verleihen, sieht die Erfindung zusätzlich vor, dass die Anspinndüsen 8 so ausgerichtet sind, dass der Faserverband 2 nicht nur eine lineare Bewegung sondern gleichzeitig auch eine gewisse Schutzdrehung erfährt. Die Anspinndüsen 8 sind daher derart angeordnet, dass die erzeugte Luftströmung in einer Draufsicht auf die Spindel 6 (siehe Fig. 5) in etwa tangential in die Einlassmündung 10 eintritt. Trifft nun die Luftströmung während des Passierens des Faserverbands 2 auf dessen Oberfläche, so erhält der Faserverband 2 eine Schutzdrehung. Die Schutzdrehung kann hierbei bereits im Bereich der Einlassmündung 10 oder auch während des Transports durch den Abzugskanal 9 erteilt werden, wobei Drehstärke, Drehwinkel und genauer Ort der Schutzdrehungserteilung durch die entsprechende Ausrichtung der Anspinndüsen 8 beeinflusst werden kann.

Im Ergebnis erhält der Faserverband 2 durch die Erteilung der Schutzdrehung eine Zugfestigkeit, die es erlaubt, den Faserverband 2 nach Passieren des Abzugskanals 9 zu greifen und z. B. der Aufwindevorrichtung 16 zuzuführen. Nach Beendigung des Anspinnvorgangs wird die Luftzufuhr der Anspinndüsen 8 wieder unterbrochen. Im Gegenzug werden die Spinndüsen 19 mit Luft beaufschlagt, um das gewünschte Vorgarn 1 herzustellen. Die jeweiligen Luftströmungen sind in Fig. 5 durch entsprechende Pfeile dargestellt, wobei nochmals darauf hingewiesen wird, dass es vorteilhaft ist, dass während des Anspinnens ausschließlich die Anspinndüsen 8 und während des Spinnvorgangs (d. h. der Herstellung des Vorgarns 1) ausschließlich die Spinndüsen 19 mit Luft beaufschlagt werden (Fig. 5 bedeutet also nicht, dass die Spinndüsen 19 und die Anspinndüsen 8 zur gleichen Zeit entsprechende Luftströmungen erzeugen müssen).

Schließlich hat es sich als vorteilhaft erwiesen, dass der Innendurchmesser A der Einlassmündung 10 (siehe Fig. 3) der Spindel 6 einen Wert zwischen 4 mm und 12 mm, vorzugsweise zwischen 6 mm und 8 mm, aufweist.

Im Übrigen ist die Erfindung nicht auf die dargestellten Ausführungsbeispiele beschränkt. Vielmehr sind sämtliche Kombinationen der beschriebenen Einzelmerkmale, wie sie in den Ansprüchen, der Beschreibung sowie den Figuren gezeigt oder beschrieben sind und soweit eine entsprechende Kombination technisch möglich bzw. sinnvoll erscheint, Gegenstand der Erfindung. So können beispielsweise neben den gezeigten Anspinndüsen 8 weitere Anspinndüsen 8 vorhanden sein.

### Bezugszeichenliste

- 1: Vorgarn
- 2: Faserverband
- 3: Spinnstelle
- 4: Wirbelkammer
- 5: Einlauföffnung
- 6: Spindel
- 7: Einlassöffnung
- 8: Anspinndüse
- 9: Abzugskanal
- 10: Einlassmündung
- 11: Wandabschnitt der Wirbelkammer
- 12: Faserführungselement
- 13: Faserführungskanal
- 14: Spule
- 15: Streckwerk
- 16: Aufwindevorrichtung
- 17: Abzugswalzenpaar
- 18: freies Faserende
- 19: Spinndüse

- A: Innendurchmesser der Einlassmündung der Spindel

## Patentansprüche

1. Vorspinnmaschine zur Herstellung eines Vorgarns (1) aus einem Faserverband (2), wobei die Vorspinnmaschine zumindest eine Spinnstelle (3) umfasst, die eine Wirbelkammer (4) mit einer Einlauföffnung (5) für den Faserverband (2) und ein sich zumindest teilweise in die Wirbelkammer (4) erstreckendes Vorgarnbildungselement in Form einer eine Einlassmündung (10) aufweisenden Spindel (6) aufweist, wobei der Wirbelkammer (4) Spinndüsen (19) zugeordnet sind, über die Luft in die Wirbelkammer (4) leitbar ist, um dem Faserverband (2) nach einem Anspinnvorgang im Bereich der Einlassmündung (10) eine Schutzdrehung zu erteilen, und wobei die Spindel (6) einen Abzugskanal (9) aufweist, über den das mit der Schutzdrehung versehene Vorgarn (1) aus der Wirbelkammer (4) abziehbar ist, wobei der Wirbelkammer (4) zusätzlich Anspinndüsen (8) zugeordnet sind und die Anspinndüsen (8) jeweils eine Strömungsrichtung aufweisen, weiche in Richtung der Einlassmündung (10) der Spindel (6) ausgerichtet ist, **dadurch gekennzeichnet, dass** die Anspinndüsen (8) derart ausgerichtet sind, dass von den Anspinndüsen (8) erzeugte Einzelluftströme in einer Draufsicht auf die Einlassmündung (10) tangential in den Abzugskanal (9) eintreten, und dass die Anspinndüsen (8) unabhängig von den Spinndüsen (19) mit Luft beaufschlagbar sind.

2. Vorspinnmaschine gemäß einem oder mehreren der vorangegangenen Ansprüche, **dadurch gekennzeichnet, dass** die Anspinndüsen (8) in axialer Richtung des Abzugskanals (9) gesehen zwischen der Einlauföffnung (5) der Wirbelkammer (4) und der Einlassmündung (10) der Spindel (6) angeordnet sind.

3. Vorspinnmaschine gemäß einem oder mehreren der vorangegangenen Ansprüche, **dadurch gekennzeichnet, dass** die Anspinndüsen (8) derart ausgerichtet sind, dass die Schutzdrehung innerhalb des Abzugskanals (9) erteilbar ist.

4. Vorspinnmaschine gemäß einem oder mehreren der vorangegangenen Ansprüche, **dadurch gekennzeichnet, dass** die Anspinndüsen (8) derart ausgerichtet sind, dass die Schutzdrehung im Bereich der Einlassmündung (10) erteilbar ist.

5. Vorspinnmaschine gemäß einem oder mehreren der vorangegangenen Ansprüche, **dadurch gekennzeichnet, dass** die Anspinndüsen (8) zumindest teilweise in einem die Wirbelkammer (4) umgebenden Wandabschnitt (11) angeordnet sind.

6. Vorspinnmaschine gemäß einem oder mehreren der vorangegangenen Ansprüche, **dadurch gekennzeichnet, dass** der Wirbelkammer (4) ein Faserführungselement (12) mit einem Faserführungskanal (13) vorgeschaltet ist, der in die Einlauföffnung (5) der Wirbelkammer (4) mündet, und dass die Anspinndüsen (8) zumindest teilweise in dem Faserführungselement (12) angeordnet sind.

7. Vorspinnmaschine gemäß einem oder mehreren der vorangegangenen Ansprüche, **dadurch gekennzeichnet, dass** die Vorspinnmaschine eine Steuer- und/oder Regelungseinheit aufweist, die ausgebildet ist, während des Anspinnvorgangs ausschließlich die Anspinndüsen (8) und während eines auf den Anspinnvorgang folgenden Spinnvorgangs ausschließlich die Spinndüsen (19) mit Luft zu beaufschlagen.

8. Vorspinnmaschine gemäß einem oder mehreren der vorangegangenen Ansprüche, **dadurch gekennzeichnet, dass** die Einlassmündung (10) der Spindel (6) einen Innendurchmesser (A) aufweist, dessen Betrag zwischen 4 mm und 12 mm, vorzugsweise zwischen 6 mm und 8 mm, liegt.

9. Verfahren zum Anspinnen eines Faserverbands (2) an einer der Herstellung eines Vorgarns (1) dienenden Vorspinnmaschine, **dadurch gekennzeichnet, dass** eine Vorspinnmaschine gemäß einem oder mehreren der vorangegangenen Ansprüche zum Einsatz kommt, wobei der Faserverband (2) während des Anspinnvorgangs mit Hilfe der durch die Anspinndüsen (8) erzeugten Luftströmung in einer linearen Bewegung in den Abzugskanal (9) bewegt wird, und wobei dem Faserverband (2) mit Hilfe der Luftströmung zusätzlich zur linearen Bewegung eine Schutzdrehung erteilt wird.

10. Verfahren gemäß dem vorangegangenen Anspruch, **dadurch gekennzeichnet, dass** während des Anspinnvorgangs ausschließlich die Anspinndüsen (8) mit Luft beaufschlagt werden, um einen für das Anspinnen vorgesehenen Endabschnitt des Faserverbands (2) über die Einlassmündung (10) in den Abzugskanal (9) der Spindel (6) zu fördern und mit einer Schutzdrehung zu versehen, dass der die Schutzdrehung aufweisende Endabschnitt nach Passieren des Abzugskanals (9) von einer Handhabungsvorrichtung übernommen wird, und dass zur Herstellung des Vorgarns (1) nach Beendigung des Anspinnvorgangs ausschließlich die Spinndüsen (19) mit Luft beaufschlagt werden.

11. Verfahren gemäß einem oder mehreren der Ansprüche 9 und 10, **dadurch gekennzeichnet, dass** der die Schutzdrehung aufweisende Endabschnitt nach Passieren des Abzugskanals (9) mit Hilfe einer Aufwindevorrichtung (16) auf eine Spule (14) gewickelt wird.

## Claims

1. A roving machine for producing a roving (1) from a fiber sliver (2), wherein the roving machine comprises at least one spinning station (3) which has a vortex chamber (4) with an infeed opening (5) for the fiber sliver (2) and a roving forming element in the form of a spindle (6) that has an inlet port (10) and extends at least partially into the vortex chamber (4), wherein the vortex chamber (4) is associated with spinning nozzles (19) through which air can be guided into the vortex chamber (4) in order to impart, after a piecing process, a protective twist to the fiber sliver (2) in the region of the inlet port (10), and wherein the spindle (6) has a draw-off channel (9) via which the roving (1) provided with the protective twist can be drawn out of the vortex chamber (4), whereby piecing nozzles (8) are additionally associated with the vortex chamber (4), wherein each of the piecing nozzles (8) has a flow direction which is aligned in the direction of the inlet port (10) of the spindle (6), **characterized in that** the piecing nozzles (8) are aligned such that the individual air flows generated by the piecing nozzles (8), in plan view on the inlet port (10), enter the draw-off channel (9) tangentially, and the piecing nozzles (8) can be pressurized with air independent of the spinning nozzles (19).

2. The roving machine according to one or more of the preceding claims, **characterized in that** the piecing nozzles (8), viewed in the axial direction of the draw-off channel (9), are arranged between the infeed opening (5) of the vortex chamber (4) and the inlet port (10) of the spindle (6).

3. The roving machine according to one or more of the preceding claims, **characterized in that** the piecing nozzles (8) are aligned such that the protective twist can be imparted within the draw-off channel (9).

4. The roving machine according to one or more of the preceding claims, **characterized in that** the piecing nozzles (8) are aligned such that the protective twist can be imparted in the region of the inlet port (10).

5. The roving machine according to one or more of the preceding claims, **characterized in that** the piecing nozzles (8) are at least partially arranged in a wall section (11) surrounding the vortex chamber (4).

6. The roving machine according to one or more of the preceding claims, **characterized in that** upstream of the vortex chamber (4), a fiber guiding element (12) is arranged that has a fiber guiding channel (13) which leads into the infeed opening (5) of the vortex chamber (4), and that the piecing nozzles (8) are at least partially arranged in the fiber guiding element (12).

7. The roving machine according to one or more of the preceding claims, **characterized in** the roving machine has a control and/or feedback control unit that is configured to pressurize during the piecing process only the piecing nozzles (8) with air, and to pressurize during a spinning process following the piecing process only the spinning nozzles (19) with air..

8. The roving machine according to one or more of the preceding claims, **characterized in that** the inlet port (10) of the spindle (6) has an inner diameter (A), the value of which ranges between 4 mm and 12 mm, preferably between 6 mm and 8 mm.

9. A method for piecing a fiber sliver (2) on a roving machine serving for producing a roving (1), **characterized in that** a roving machine according to one or more of the preceding claims is used, wherein during the piecing process, the fiber sliver (2) is moved by means of the airflow generated by the piecing nozzles (8) in a linear movement into the draw-off channel (9), and wherein by means of the air flow, a protective twist is imparted to the fiber sliver (2) in addition to the linear movement.

10. A method according to the preceding claim, **characterized in that** during the piecing process only the piecing nozzles (8) are pressurized with air so as to feed a fiber sliver (2) end section provided for piecing through the inlet port (10) into the draw-off channel (9) of the spindle (6) and to provide it with a protective twist, that after passing the draw-off channel (9), the end section having the protective twist is taken over by a handling device, and that for producing the roving (1) after completion of the piecing process, only the spinning nozzles (19) are pressurized with air.

11. The method according to one or more of the claims 9 and 10, **characterized in that** after passing the draw-off channel (9), the end section having the protective twist is wound onto a bobbin (14) by means of a winding device (16).

## Revendications

1. Banc à broches destiné à la fabrication d'une mèche (1) à partir d'un ensemble de fibres (2), le banc à broches comprenant au moins un poste de filature (3) qui comporte une chambre de turbulence (4), pourvue d'une ouverture d'entrée (5) destinée à l'ensemble de fibres (2), et un élément de formation de mèche s'étendant au moins partiellement jusque dans la chambre de turbulence (4) et se présentant sous la forme d'une broche (6) pourvue d'une embouchure d'entrée (10), la chambre de turbulence (4) étant associée à des filières (19) permettant de guider l'air jusque dans la chambre de turbulence (4) pour appliquer à l'ensemble de fibres (2) une torsion de protection après un processus de début de filage dans la région de l'embouchure d'entrée (10), et la broche (6) comportant un conduit de retrait (9) par lequel la mèche (1) pourvue de la torsion de protection peut être retirée de la chambre de turbulence (4), la chambre de turbulence (4) étant en outre associée à des buses de début de filage (8) et les buses de début de filage (8) présentant chacune une direction d'écoulement qui est orientée en direction de l'embouchure d'entrée (10) de la broche (6), **caractérisé en ce que** les buses de début de filage (8) sont orientées de telle sorte que des flux d'air individuels, générés par les buses de début de filage (8), pénètre tangentiellement dans le conduit de retrait (9) dans une vue de dessus de l'embouchure d'entrée (10) et **en ce que** les buses de début de filage (8) peuvent être alimentées en air indépendamment des filières (19).

2. Banc à broches selon l'une au moins des revendications précédentes, **caractérisé en ce que** les buses de début de filage (8) sont disposées, lorsque l'on regarde dans la direction axiale du conduit de retrait (9), entre l'ouverture d'entrée (5) de la chambre de turbulence (4) et l'embouchure d'entrée (10) de la broche (6).

3. Banc à broches selon l'une au moins des revendications précédentes, **caractérisé en ce que** les buses de début de filage (8) sont orientées de telle sorte que la torsion de protection peut être appliquée à l'intérieur du conduit de retrait (9).

4. Banc à broches selon l'une au moins des revendications précédentes, **caractérisé en ce que** les buses de début de filage (8) sont orientées de telle sorte que la torsion de fabrication peut être appliquée dans la région de l'embouchure d'entrée (10).

5. Banc à broches selon l'une au moins des revendications précédentes, **caractérisé en ce que** les buses de début de filage (8) sont disposées au moins partiellement dans une partie de paroi (11) entourant la chambre de turbulence (4).

6. Banc à broches selon l'une au moins des revendications précédentes, **caractérisé en ce qu'**un élément de guidage de fibres (12) pourvu d'un conduit de guidage de fibres (13) est monté en amont de la chambre de turbulence (4), ledit conduit débouchant dans l'ouverture d'entrée (5) de la chambre de turbulence (4), et **en ce que** les buses de début de filage (8) sont disposées au moins partiellement dans l'élément de guidage de fibres (12).

7. Banc à broches selon l'une au moins des revendications précédentes, **caractérisé en ce que** le banc à broches comporte une unité de commande et/ou de réglage qui est conçue pour alimenter en air, pendant le processus de début de filage, seulement les buses de début de filage (8) et, pendant une opération de filage suivant le processus de début de filage, seulement les filières (19).

8. Banc à broches selon l'une au moins des revendications précédentes, **caractérisé en ce que** l'embouchure d'entrée (10) de la broche (6) a un diamètre intérieur (A) dont la valeur est comprise entre 4 mm et 12 mm, de préférence entre 6 mm et 8 mm.

9. Procédé de début de filage d'un ensemble de fibres (2) sur un banc à broches servant à la fabrication d'une mèche (1), **caractérisé par** l'utilisation d'un banc à broches selon l'une au moins des revendications précédentes, l'ensemble de fibres (2) étant déplacé suivant un mouvement linéaire jusque dans le conduit de retrait (9) pendant le processus de début de filage à l'aide du flux d'air généré par les buses de début de filage (8), et une torsion de protection étant appliquée à l'ensemble de fibres (2) en plus du mouvement linéaire au moyen du flux d'air.

10. Procédé selon la revendication précédente, **caractérisé en ce que**, pendant le processus de début de filage, seules les buses de début de filage (8) sont alimentées en air pour transporter une partie d'extrémité, destinée au début de filage, de l'ensemble de fibres (2) jusque dans le conduit de retrait (9) de la broche (6) par l'embouchure d'entrée (10) et pour y appliquer une torsion de protection, **en ce que** la partie d'extrémité, pourvue de la torsion de protection, est prise en charge par un dispositif de manipulation après passage dans le conduit de retrait (9) et **en ce que**, pour fabriquer la mèche (1), seules les filières (19) sont alimentées en air une fois que le processus de début de filage (19) est terminé.

11. Procédé selon l'une au moins des revendications 9 et 10, **caractérisé en ce que**, après passage par le conduit de retrait (9), la partie d'extrémité, pourvue de la torsion de protection, est enroulée sur une bobine (14) à l'aide d'un dispositif d'enroulement (16).
